# EUROPÄISCHE PATENTANMELDUNG

(11) **EP 1 887 529 A2**
(43) Veröffentlichungstag der Anmeldung: **13.02.2008**
(21) Anmeldenummer: 07106106.3
(22) Anmeldetag: 13.04.2007
(51) Int. Cl.: G07C 3/00, G07B 15/00

(54) **Serviceverfahren für einer Servicezentrale zugeordnete Parkscheinautomaten sowie Servicesystem**

(30) Priorität: 28.07.2006 DE 102006035791
(71) Anmelder: SIEMENS AKTIENGESELLSCHAFT, 80333 München (DE)
(72) Erfinder: Krebs, Tilo, Würzburg 97084 (DE); Lissewski, Gerd, Dietenhofen 90599 (DE)

(57) **Zusammenfassung**

Die Erfindung betrifft ein Serviceverfahren für einer Servicezentrale (30) zugeordnete Parkscheinautomaten (20), wobei von einem Parkscheinautomaten (20) an die Servicezentrale Daten (BZS) übertragen werden, die seinen Betriebszustand betreffen und gegebenenfalls einen Servicebedarf anzeigen. Indem im Parkscheinautomaten (20) Daten (POS) über seine geographische Position bereitgestellt und an die Servicezentrale (30) übertragen werden, indem aus den übertragenen Daten (BZS, POS) die Positionsdaten (POS) derjenigen Parkscheinautomaten (20) ausgewählt werden, deren Betriebszustandsdaten (BZS) einen Servicebedarf anzeigen, und indem anhand der ausgewählten Positionsdaten (POS) eine Fahrtroute für ein Servicefahrzeug (60) berechnet wird, entlang der die ausgewählten Parkscheinautomaten (20) angefahren werden, wird ein hinsichtlich des Einsatzes von Servicepersonal und -fahrzeugen optimiertes Serviceverfahren angegeben. Die Erfindung bezieht sich außerdem auf ein Servicesystem (10) zur Durchführung des Verfahrens.

## Beschreibung

Die Erfindung betrifft ein Serviceverfahren für einer Servicezentrale zugeordnete Parkscheinautomaten gemäß dem Oberbegriff des Patentanspruches 1 sowie ein Servicesystem gemäß dem Oberbegriff des Patentanspruches 10.

Zur Entrichtung von Parkgebühren für Stellplätze auf öffentlichen Straßen sind Parkscheinautomaten bekannt. Ein Parkscheinautomat weist ein auf ein Fundament aufstellbares Gehäuse auf, an dem eine Benutzerschnittstelle zum Bedienen des Parkscheinautomaten vorgesehen ist. Die Benutzerschnittstelle umfasst Tarifinformationen sowie einen Münzschlitz für den Bargeldeinwurf und ein Kartenlesegerät zum bargeldlosen Entrichten der Parkgebühr, und schließlich ein Ausgabefach für den gedruckten Parkschein. Innerhalb des Gehäuses sind Funktionskomponenten, wie zum Beispiel ein Münzprüfgerät, eine Kasse zur Aufnahme des eingeworfenen Münzgeldes, ein Druckwerk zum Drucken von Parkscheinautomaten auf Papier, Rechen- und Speichermittel zur Verarbeitung elektronischer Daten, sowie Datenübertragungsmittel zur Kommunikation mit einer dem Parkscheinautomaten zugeordneten Servicezentrale, angeordnet. Von der Servicezentrale werden beispielsweise Zeitdaten zur Synchronisation interner Uhren der dieser Servicezentrale zugeordneten Parkscheinautomaten übertragen sowie statistische Daten oder Zustandsdaten der Parkscheinautomaten abgefragt, etwa Informationen über den Belegungszustand von einem Parkscheinautomaten zugeordneten Stellplätzen sowie Kassenstände und Ladezustände von die Parkscheinautomaten mit elektrischer Energie versorgenden Akkumulatoren.

Es liegt im Interesse von Betreibern von Parkscheinautomaten, deren Funktionsbereitschaft zu erhalten, um den Ausfall von Gebühreneinnahmen aufgrund außer Betrieb gesetzter oder funktionsuntüchtiger Parkscheinautomaten zu minimieren. Hierzu ist es nötig, rechtzeitig die Münzkassen zu entleeren, entladene Akkumulatoren auszutauschen und Papier für den Druck von Parkscheinautomaten aufzufüllen. Ferner ist es wichtig, schnell über Funktionsstörungen von Komponenten oder des gesamten Parkscheinautomaten informiert zu sein. Schließlich erfordert ein Parkscheinautomat eine turnusmäßige Wartung seiner Funktionskomponenten. Hierzu werden entsprechende Betriebszustände beispielsweise gemeinsam mit statistischen Meldungen vom Parkscheinautomaten an die Servicezentrale übertragen. In der Servicezentrale kann nun unter Einsatz von Servicepersonal und Servicefahrzeugen auf die gemeldeten Betriebszustände der Parkscheinautomaten reagiert werden.

Der Erfindung liegt daher die Aufgabe zugrunde, ein Serviceverfahren sowie ein Servicesystem der eingangs genannten Art bereit zu stellen, die einen optimierten Einsatz von Serviceressourcen erlauben.

Die Aufgabe wird erfindungsgemäß gelöst durch ein Verfahren der eingangs genannten Art, wobei in Parkscheinautomaten Daten über seine geographische Position bereitgestellt und an die Servicezentrale übertragen werden, wobei aus den übertragenen Daten die Positionsdaten derjenigen Parkscheinautomaten ausgewählt werden, deren Betriebszustandsdaten einen Servicebedarf anzeigen, und wobei anhand der ausgewählten Positionsdaten eine Fahrtroute für ein Servicefahrzeug berechnet wird, entlang der die ausgewählten Parkscheinautomaten angefahren werden. Die kombinierte Bereitstellung von Daten über den Betriebszustand sowie den Standort eines jeden Parkscheinautomaten bildet die Grundlage, in der Servicezentrale eine Routenberechnung durchführen zu können. Durch die automatisierte Bestimmung einer Fahrtroute für ein Servicefahrzeug ist es möglich, unter geringstem personellen sowie fahrzeugmäßigen Aufwand einen Service an den Parkscheinautomaten durchzuführen. Die Routenberechnung ist besonders bei einer großen Anzahl von zu wartenden Parkscheinautomaten und einer Vielzahl an unterschiedlichen Betriebszuständen von Vorteil.

In einer bevorzugten Ausführungsform des erfindungsgemäßen Serviceverfahrens werden die Positionsdaten bei Aufstellung des Parkscheinautomaten durch Parametrierung bereitgestellt. Die Daten über den geographischen Standort eines Parkscheinautomaten können vom Hersteller im Werk oder bei der Aufstellung des Parkscheinautomaten als Parameter in einem Speicher hinterlegt werden, auf den bei der Datenübertragung an die Servicezentrale zugegriffen wird.

In einer alternativen Ausgestaltung des erfindungsgemäßen Serviceverfahrens werden die Positionsdaten über ein satellitengestütztes Positionsermittlungssystem bereitgestellt. Über ein Empfangsgerät für Satellitensignale, beispielsweise GPS oder GALILEO, stehen genaue Positionsdaten zur Verfügung, die selbständig und dezentral ermittelt werden. Bei Aufstellung oder Versetzung eines so ausgestatteten Parkscheinautomaten kann der gewählte Standort automatisch erkannt und an die Servicezentrale übertragen werden.

In einer vorteilhaften Ausführungsform des erfindungsgemäßen Verfahrens werden Betriebszustands- und Positionsdaten in einem gemeinsamen Meldetelegramm übertragen. Dies hat den Vorteil, dass mit jeder Betriebszustandsmeldung automatisch über die mitgelieferten Positionsdaten nicht nur der Standort, sondern auch eine identifizierende Kennung des sendenden Parkscheinautomaten in der Servicezentrale vorliegt. Indem gesonderte Positionsdatenübertragungen vermieden werden, werden auch Übertragungskosten eingespart.

Dies ist insbesondere bei einer bevorzugten Ausgestaltung des erfindungsgemäßen Serviceverfahrens von Vorteil, bei dem die Daten drahtlos übertragen werden. Neben einer leitungsgebundenen Datenübertragung ist gerade eine drahtlose Datenübertragung, beispielsweise über ein Mobilfunknetz, vorteilhaft. Die Verfügbarkeit eines Mobilfunknetzes ist insbesondere im städtischen Bereich gegeben, wo die Parkraumbewirtschaftung über Parkscheinautomaten weit verbreitet ist. Bei dieser Ausgestaltung ist man unabhängig von einem Leitungsnetz und unterliegt geringeren Einschränkungen bei der Auswahl des Aufstellungsortes von Parkscheinautomaten.

In einer anderen bevorzugten Ausführungsform des erfindungsgemäßen Serviceverfahrens werden die übertragenen Betriebszustandsdaten zur Fahrtroutenberechnung priorisiert. Höchste Priorität haben beispielsweise außer Betrieb befindliche Parkscheinautomaten, da über diese keinerlei Einnahmen aus Parkgebühren für den Betreiber einfließen. Mittlere Priorität haben Parkscheinautomaten, deren Betrieb auszufallen droht, weil eine einzelne Funktionskomponente gestört ist, oder aber eine fast volle Kasse oder ein fast leerer Akkumulator auszuwechseln ist. Von niedriger Priorität sind Parkscheinautomaten, die voll funktionsfähig sind, bei denen jedoch eine turnusmäßige Wartung ansteht. Anhand der in der Servicezentrale eingehenden Betriebszustandsmeldungen kann unter Berücksichtigung der Priorität dieser Meldungen eine optimierte Routenplanung für das Servicefahrzeug vorgenommen werden, wobei Meldungen von Parkscheinautomaten mit höherer Priorität ein Vorrang eingeräumt wird.

In einer weiteren vorteilhaften Ausgestaltung des erfindungsgemäßen Serviceverfahrens werden die schnellste und/oder die kürzeste Fahrtroute berechnet. Diese Optionen werden bereits von bekannten Routenplanern bei der Berechnung von Fahrtrouten mit vorgegebenen Fahrtzielen angeboten und können mit Vorteil bei der vorliegenden Erfindung eingesetzt werden. Ist beispielsweise eine große Anzahl von Betriebszustandsmeldungen mit hoher Priorität eingegangen, so ist es zweckmäßig, sich die schnellste Fahrtroute für das Servicefahrzeug berechnen zu lassen. Liegt nur eine geringe Anzahl von Betriebszustandsmeldungen mit Servicebedarf vor, so können durch die Berechnung der kürzesten Fahrtroute Kraftstoffkosten eingespart werden. Bei der Fahrtroutenberechnung kann auch die aktuelle Verkehrssituation im Aufstellungsgebiet der Parkscheinautomaten berücksichtigt werden.

In einer vorteilhaften Ausgestaltung des erfindungsgemäßen Serviceverfahrens werden auf elektronischen Anzeigemitteln Darstellungen von Positionsdaten und von Betriebszustandsdaten der Parkscheinautomaten sowie die berechnete Fahrtroute auf einer Straßenkarte visualisiert. Eine Visualisierung von Fahrtzielen und Fahrtroute unterstützt die Orientierung des Servicepersonals bei der Abarbeitung der berechneten Serviceroute. Die Anzeigemittel können als Bildschirm in der Servicezentrale oder aber als Anzeige eines vom Servicepersonal mitgeführten PDA (Personal Digital Assistent) ausgebildet sein.

Von Vorteil ist auch eine bevorzugte Ausführungsform des erfindungsgemäßen Serviceverfahrens, bei dem die berechnete Fahrtroute einem Zielführungssystem des Servicefahrzeugs bereitgestellt wird. Bei Ausstattung des Servicefahrzeugs mit einem Zielführungssystem kann die Fahrtroute dorthin übertragen oder eingegeben werden und dem Fahrer des Servicefahrzeugs visuell über elektronische Anzeigemittel und auch akustisch über Sprachmitteilungen aufbereitet werden.

Weitere Vorteile sowie ein konkretes Ausführungsbeispiel eines erfindungsgemäßen Servicesystems werden im Nachfolgenden anhand der Zeichnungen näher erläutert, in deren
- FIG 1: ein erfindungsgemäßes Servicesystem
- FIG 2: eine Darstellung der berechneten Fahrtroute auf Anzeigemitteln
schematisch veranschaulicht sind.

Gemäß FIG 1 weist ein Servicesystem 10 eine Servicezentrale 30 auf, der eine Vielzahl an mehr oder weniger dezentral aufgestellten Parkscheinautomaten 20 zugeordnet sind. Der Einfachheit halber ist in FIG 1 jedoch stellvertretend nur ein Parkscheinautomat 20 abgebildet, der Mittel 22 zur Erhebung von einen Betriebszustand des Parkscheinautomaten 20 betreffenden Daten BZS aufweist. Die Betriebszustandsdaten BZS beinhalten die Information, ob der Betrieb des Parkscheinautomaten 20 in Ordnung ist oder ob der Parkscheinautomat 20 außer Betrieb ist. Ferner enthalten die Betriebszustandsdaten BZS Informationen darüber, ob einzelne Funktionskomponenten des Parkscheinautomaten 20 eine Störung aufweisen, ob die Münzkasse fast gefüllt ist, ob ein Akkumulator fast entladen ist, ob Papier im Druckwerk nachzufüllen ist, und dergleichen. Außerdem können die Betriebszustandsdaten BZS Informationen darüber enthalten, wann die nächste routinemäßige Wartung des Parkscheinautomaten 20 ansteht.

Erfindungsgemäß enthält der Parkscheinautomat 20 einen Empfänger 24 für Signale eines Satellitensystems 40, beispielsweise GPS- oder GALILEO-Signale, um im Parkscheinautomaten 20 Daten POS über seinen Aufstellungsort bereitzustellen.

Die Betriebszustandsdaten BZS sowie die Positionsdaten POS werden drahtlos in einem gemeinsamen Meldetelegramm TEL vom Parkscheinautomaten 20 an die Servicezentrale 30 übertragen. Hierzu weist der Parkscheinautomat 20 Sende-/Empfangsmittel 23 und die Servicezentrale 30 Sende-/Empfangsmittel 32 auf, die über ein Mobilfunknetz 50 drahtlos miteinander kommunizieren können. Die Übertragung eines Meldetelegramms TEL kann beispielsweise von einem Parkscheinautomaten 20 ausgelöst werden, wenn dieser seinen Betriebszustand ändert. Möglich sind aber auch die Übertragung von Meldetelegrammen TEL zu fest vorgegebenen Tageszeiten oder auf eine von der Servicezentrale 30 ausgelöste zentrale Abfrage. In jedem Fall liegt in der Servicezentrale 30 eine Vielzahl von Betriebszustands- und Positionsdaten BZS bzw. POS der zugeordneten Parkscheinautomaten 20 vor.

Diese Daten BZS bzw. POS werden Auswahlmitteln 34 der Servicezentrale 30 zugeführt, welche die Positionsdaten POS derjenigen Parkscheinautomaten 20 feststellt, deren Betriebszustandsdaten BZS einen Servicebedarf anzeigen. Dabei können die verschiedenen Betriebszustandsdaten BZS unterschiedlich hohe Prioritätsgrade hinsichtlich des Servicebedarfs aufweisen. Unter Berücksichtigung dieser Priorität werden die Daten BZS bzw.

POS Mitteln 36 zur Berechnung einer Fahrtroute für ein Servicefahrzeug 60 zugeführt. Die Berechnungsmittel 36 können wie im dargestellten Ausführungsbeispiel direkt in der Servicezentrale 30 vorliegen oder von dort aus, beispielsweise über einen Internetdienst, zugreifbar sein. Das Ergebnis der Routenberechnung ist jedenfalls eine Fahrtroute, entlang der die - unter Berücksichtigung der Prioritäten der Betriebszustandsmeldungen BZS - ausgewählten Parkscheinautomaten 20 angefahren werden. Je nach Vorgabe kann dabei die schnellste oder aber auch die kürzeste Fahrtroute berechnet werden.

Die berechnete Fahrtroute wird dann einem Zielführungssystem 62 des Servicefahrzeuges 60 bereitgestellt, wo sie auf elektronischen Anzeigemitteln 64 visualisiert wird. Auf diese Weise wird unter optimalem Einsatz des zur Verfügung stehenden Servicepersonals und des Fuhrparks an Servicefahrzeugen eine maximale Anzahl von der Servicezentrale 30 zugeordneten Parkscheinautomaten 20 funktionsfähig gehalten.

Auf den elektronischen Anzeigemitteln 64 werden gemäß FIG 2 in einer elektronischen Straßenkarte MAP die Standorte P20a bis P20g der Parkscheinautomaten 20 eines Stadtviertels visualisiert. In der Darstellung sind die Standorte dieser Parkscheinautomaten 20 entsprechend der Positionsdaten POS durch kleine Kreise dargestellt. Die Kreise weisen unterschiedliche Füllungen auf, um die verschiedenen Betriebszustände der Parkscheinautomaten 20 zu visualisieren. Ein schraffierter Kreis visualisiert, dass der Betriebszustand BOK des Parkscheinautomaten 20 in Ordnung ist. Ein unausgefüllter Kreis visualisiert Parkscheinautomaten 20, welche eine Warnung ausgegeben haben, da ihr Betriebszustand BWA einen Servicebedarf anzeigt. Ein ausgefüllter Kreis visualisiert den Standort eines Parkscheinautomaten 20, dessen Betriebszustand BAB anzeigt, dass dieser Parkscheinautomat 20 außer Betrieb ist. Die von den Berechnungsmitteln 36 ermittelte Fahrtroute ROU ist durch eine dicke schwarze Linie in der Straßenkarte MAP visualisiert und weist eine Unterbrechung an den Standorten P20a, P20c, P20d, P20e und P20g auf, an welchen Parkscheinautomaten 20 aufgestellt sind, die Betriebszustandsmeldungen BAB bzw. BWA mit Servicebedarf übertragen haben. Hingegen ist keine Unterbrechung der Fahrtroute ROU an Standorten P20b und P20f zu sehen, an denen Parkscheinautomaten 20 aufgestellt sind, deren Betriebszustand BOK als in Ordnung gemeldet wurde. Zur Unterstützung des Servicepersonals ist unter der bildlichen Darstellung eine entsprechende Legende dargestellt.

## Patentansprüche

1. Serviceverfahren für einer Servicezentrale (30) zugeordnete Parkscheinautomaten (20), wobei von einem Parkscheinautomaten (20) an die Servicezentrale Daten (BZS) übertragen werden, die seinen Betriebszustand betreffen und gegebenenfalls einen Servicebedarf anzeigen,
**dadurch gekennzeichnet, dass** im Parkscheinautomaten (20) Daten (POS) über seine geographische Position bereitgestellt und an die Servicezentrale (30) übertragen werden, dass aus den übertragenen Daten (BZS, POS) die Positionsdaten (POS) derjenigen Parkscheinautomaten (20) ausgewählt werden, deren Betriebszustandsdaten (BZS) einen Servicebedarf anzeigen, und dass anhand der ausgewählten Positionsdaten (POS) eine Fahrtroute für ein Servicefahrzeug (60) berechnet wird, entlang der die ausgewählten Parkscheinautomaten (20) angefahren werden.

2. Serviceverfahren nach Anspruch 1,
**dadurch gekennzeichnet, dass** die Positionsdaten (POS) bei Aufstellung des Parkscheinautomaten (20) durch Parametrierung bereitgestellt werden.

3. Serviceverfahren nach Anspruch 1,
**dadurch gekennzeichnet, dass** die Positionsdaten (POS) über ein Satelliten (40) gestütztes Positionsermittlungssystem bereitgestellt werden.

4. Serviceverfahren nach einem der Ansprüche 1 bis 3,
**dadurch gekennzeichnet, dass** Betriebszustands- und Positionsdaten (BZS, POS) in einem gemeinsamen Meldetelegramm (TEL) übertragen werden.

5. Serviceverfahren nach einem der Ansprüche 1 bis 4,
**dadurch gekennzeichnet, dass** die Daten (BZS, POS) drahtlos übertragen werden.

6. Serviceverfahren nach einem der Ansprüche 1 bis 5,
**dadurch gekennzeichnet, dass** die übertragenen Betriebszustandsdaten (BZS) zur Fahrtroutenberechnung priorisiert werden.

7. Serviceverfahren nach einem der Ansprüche 1 bis 6,
**dadurch gekennzeichnet, dass** die schnellste und/oder die kürzeste Fahrtroute berechnet wird.

8. Serviceverfahren nach einem der Ansprüche 1 bis 7,
**dadurch gekennzeichnet, dass** auf elektronischen Anzeigemitteln (64) Darstellungen von Positionsdaten (P20a - P20g) und von Betriebszustandsdaten (BOK, BWA, BAB) der Parkscheinautomaten (20) sowie die berechnete Fahrtroute (ROU) in einer Straßenkarte (MAP) visualisiert werden.

9. Serviceverfahren nach einem der Ansprüche 1 bis 8,
**dadurch gekennzeichnet, dass** die berechnete Fahrtroute einem Zielführungssystem (62) des Servicefahrzeugs (60) bereitgestellt wird.

10. Servicesystem (10) für einer Servicezentrale (30) zugeordnete Parkscheinautomaten (20), mit Mitteln (22) zur Erhebung von einen Betriebszustand und gegebenenfalls einen Servicebedarf eines Parkscheinautomaten (20) repräsentierenden Daten (BZS), und mit Mitteln (23, 32) zur Datenübertragung zwischen je einem Parkscheinautomaten (20) und der Servicezentrale (30), **gekennzeichnet durch** Mittel (24) zur Bereitstellung von die geographische Position eines Parkscheinautomaten (20) repräsentierenden Daten (POS), **durch** Mittel (34) zum Auswählen von Positionsdaten (POS) derjenigen Parkscheinautomaten (20), deren Betriebszustandsdaten (BZS) einen Servicebedarf anzeigen, und **durch** Mittel (36) zur Berechnung einer Fahrtroute anhand der ausgewählten Positionsdaten (POS), auf welcher die ausgewählten Parkscheinautomaten (20) liegen.
